# EUROPÄISCHE PATENTSCHRIFT

(11) **EP 1 789 610 B1**
(45) Veröffentlichungstag und Bekanntmachung des Hinweises auf die Patenterteilung: **02.01.2008**
(21) Anmeldenummer: 05782791.7
(22) Anmeldetag: 13.09.2005
(51) Int. Cl.: C25C 7/02

(54) **VERFAHREN ZUM AUFBRINGEN EINER SCHUTZLEISTE AUF EIN KATHODENBLECH ZUR ELEKTROLYTISCHEN GEWINNUNG EINES METALLS AUS EINER ELEKTROLYTFLÜSSIGKEIT**
METHOD FOR APPLYING A PROTECTIVE STRIP TO A CATHODE SHEET FOR ELECTROLYTICALLY OBTAINING A METAL FROM A ELECTROLYTIC FLUID
PROCEDE POUR APPLIQUER UNE BANDE DE PROTECTION SUR UNE PLAQUE CATHODIQUE POUR L'EXTRACTION ELECTROLYTIQUE D'UN METAL CONTENU DANS UN LIQUIDE ELECTROLYTIQUE

(30) Priorität: 13.09.2004 AT 15232004
(43) Veröffentlichungstag der Anmeldung: 30.05.2007
(73) Patentinhaber: AMAG rolling GmbH, 5282 Ranshofen (AT)
(72) Erfinder: SCHNITZLBAUMER, Josef, A-5261 Uttendorf 125 (AT); ANGER, Gerhard, A-5280 Braunau (AT); LEITNER, Markus, A-4950 Altheim (AT); GERNER, Gerhard, A-5270 Mauerkirchen (AT)
(74) Vertreter: Hübscher, Helmut
(86) Internationale Anmeldenummer: PCT/AT2005/000363
(87) Internationale Veröffentlichungsnummer: WO 2006/029428

(56) Entgegenhaltungen:
- AT-B- 403 808
- US-A- 5 785 827

## Beschreibung

### Technisches Gebiet

Die Erfindung bezieht sich auf ein Verfahren zum Aufbringen einer Schutzleiste auf ein Kathodenblech zur elektrolytischen Gewinnung eines Metalls aus einer Elektrolytflüssigkeit, wobei die Schutzleiste aus Kunststoff mit Hilfe eines Preßwerkzeuges an das erwärmte Kathodenblech unter einem Anschmelzen ihrer dem Kathodenblech zugekehrten Oberfläche angedrückt und anschließend über das Kathodenblech gekühlt wird.

### Stand der Technik

Um bei Kathodenblechen zur elektrolytischen Gewinnung eines Metalls, insbesondere von Zink, einer Korrosion des Kathodenblechs im Bereich des Badspiegels des jeweils eingesetzten Elektrolyten vorzubeugen, ist es bekannt, im Bereich des Korrosionsangriffes Schutzleisten aus einem copolymeren Polyolefin auf das Kathodenblech aufzubringen (AT 403 808 B). Zu diesem Zweck wird das Kathodenblech erwärmt und die Schutzleiste mit Hilfe eines Preßwerkzeuges an das Kathodenblech angedrückt, so daß die Schutzleiste im Berührungsbereich mit dem Kathodenblech angeschmolzen wird und sich mit dem Kathodenblech bei einer Abkühlung verbindet, die durch eine Luftkühlung des Kathodenblechs erreicht wird. Während der Abkühlung bleibt der Anpreßdruck der Schutzleiste an das Kathodenblech erhalten. Nachteilig bei diesem bekannten Verfahren zum Aufbringen einer Schutzleiste auf ein Kathodenblech ist vor allem, daß die Haftung der Schutzleiste am Kathodenblech durch Lufteinschlüsse beeinträchtigt werden kann, die sich beim vollflächigen Anpressen der Schutzleisten an das erwärmte Kathodenblech ergeben. In diesem Zusammenhang ist zu bedenken, daß die Schutzleiste nicht nur einer Korrosion des Kathodenblechs vorbeugen, sondern auch vor mechanischen Beschädigungen des Kathodenblechs beim Abhobeln des elektrolytisch an das Kathodenblech angelagerten Metalls im Grenzbereich der Metallablagerungen schützen soll, was erhebliche Anforderungen an die Haftfähigkeit der Schutzleisten an den Kathodenblechen mit sich bringt.

### Darstellung der Erfindung

Der Erfindung liegt somit die Aufgabe zugrunde, ein Verfahren zum Aufbringen einer Schutzleiste auf ein Kathodenblech für die elektrolytische Gewinnung eines Metalls aus einer Elektrolytflüssigkeit der eingangs geschilderten Art so auszugestalten, daß eine auch höheren Belastungen standhaltende Verbindung zwischen der Schutzleiste und dem Kathodenblech sichergestellt werden kann.

Die Erfindung löst die gestellte Aufgabe dadurch, daß die Schutzleiste auf ein im Andrücksinn elastisch nachgiebiges, gegen das Kathodenblech vorgewölbtes Preßwerkzeug aufgebracht und von einem durch die Wölbung des Preßwerkzeuges bestimmten Aufsetzbereich ausgehend fortschreitend an das Kathodenblech angedrückt wird.

Da zufolge dieser Maßnahme die Schutzleiste zunächst auf ein gegen das Kathodenblech vorgewölbtes Preßwerkzeug aufgebracht und mit Hilfe dieses Preßwerkzeuges an das Kathodenblech angedrückt wird, ergibt sich zunächst ein Aufsetzbereich im Scheitel der Wölbung, wobei sich aufgrund der elastischen Nachgiebigkeit des Preßwerkzeuges im Andrücksinn der Andrückbereich während des Preßhubes allmählich auf die gesamte Erstreckung des Preßwerkzeuges erweitert, so daß durch das fortschreitende Andrücken der Schutzleiste an das Kathodenblech die Gefahr von Lufteinschlüssen trotz des Anschmelzens der Schutzleiste im Berührungsbereich ausgeschlossen werden kann. Die Luft zwischen dem erwärmten Kathodenblech und der Schutzleiste wird ja aufgrund der Wölbung des Preßwerkzeuges ausgehend vom Scheitel der Wölbung in Wölbungsrichtung über die Oberfläche der Schutzleiste nach außen verdrängt. Damit wird ein sattes Anliegen der Schutzleiste am Kathodenblech als Voraussetzung für eine gute Haftung gewährleistet.

Besonders vorteilhafte Andrückbedingungen ergeben sich für die Schutzleiste, wenn sie, ausgehend von einem mittleren Bereich, nach beiden Seiten der Länge und/oder der Breite nach fortschreitend an das Kathodenblech angedrückt wird, weil in diesem Fall die Schutzleiste lediglich über den halben in Wölbungsrichtung des Preßwerkzeuges gemessenen Erstreckungsbereich vom Aufsetzbereich weg an das Kathodenblech anzulegen ist.

Um eine gleichmäßige Kühlung des Kathodenblechs sicherzustellen und damit ein thermisches Verziehen des Kathodenblechs zu -vermeiden wird das Kathodenblech nach dem Andrücken der Schutzleiste durch ein Anlegen von Kühlplatten gekühlt, die außerdem ein Absenken der Kühlzeit erlauben.

Zur Durchführung des Verfahrens zum Aufbringen einer Schutzleiste auf ein Kathodenblech kann von einer Vorrichtung mit einem Preßwerkzeug ausgegangen werden, das zumindest eine Preßbacke zum Andrücken einer Schutzleiste auf einer Seite des Kathodenblechs umfaßt. Um eine von einem Aufsetzbereich ausgehende, in Längsrichtung fortschreitende Druckbeaufschlagung der Schutzleiste mit einfachen konstruktiven Mitteln zu ermöglichen, weist die Preßbacke eine gegen das Kathodenblech vorgewölbte Blattfeder zur Aufnahme der Schutzleiste auf. Die Blattfeder, die die aufgenommene Schutzleiste bei einem Preßhub des Preßwerkzeuges im Scheitelbereich der Blattfederwölbung auf das Kathodenblech aufsetzt, wird während des weiteren Preßverlaufs flachgedrückt, wobei die Schutzleiste ausgehend vom Aufsetzbereich in Wölbungsrichtung fortschreitend an das Kathodenblech angedrückt wird. Dieses fortschreitende Andrücken der Schutzleiste an das Kathodenblech vermeidet nicht nur Lufteinschlüsse zwischen dem Kathodenblech und der Schutzieiste, sondern bringt auch Vorteile für eine allfällige Formgebung der über das erwärmte Kathodenblech erweichten Schutzleiste mit sich, weil diese Formgebung nicht gleichzeitig über die Erstreckung der Schutzleiste in Wölbungsrichtung der Blattfeder vorgenommen werden muß. Zu einer solchen Formgebung der Schutzleiste während des Andrückens an das Kathodenblech kann die Blattfeder ein dem Sollquerschnitt der Schutzleiste entsprechendes Profil aufweisen.

### Kurze Beschreibung der Zeichnung

Anhand der Zeichnung wird das erfindungsgemäße Verfahren näher erläutert. Es zeigen '
- Fig. 1: eine erfindungsgemäße Vorrichtung zum Aufbringen einer Schutzleiste auf ein Kathodenblech in einer schematischen Draufsicht auf die Preßbacken eines Preßwerkzeuges und
- Fig. 2: einen Schnitt nach der Linie II-II der Fig. 1 in einem größeren Maßstab.

Um ein Kathodenblech 1, das mit Hilfe einer Tragleiste 2 in ein Galvanikbad zum Abscheiden eines Metalls aus einer Elektrolytflüssigkeit eingehängt wird, vor einem Korrosionsangriff durch die Elektrolytflüssigkeit im Bereich des Badspiegels zu schützen, wird das Kathodenblech 1 im korrosionsgefährdeten Bereich des Badspiegels auf beiden Blechseiten mit einer Schutzleiste 3 aus einem geeigneten thermoplastischen Kunststoff, vorzugsweise mit einem copolymeren Polyolefin, abgedeckt. Zur Vorbereitung kann das Kathodenblech 1 im Bereich der späteren Schutzleisten 3 vor seiner Erwärmung gebürstet werden, um einerseits die Oberfläche des Kathodenblechs 1 in diesem Bereich zu reinigen und anderseits eine die Haftverbindung zu den Schutzleisten 3 verbessernde Oberflächenstruktur zu erhalten.

### Weg zur Ausführung der Erfindung

Die Verbindung der Schutzleisten 3 mit dem Kathodenblech 1 erfolgt durch ein Andrücken der Schutzleisten 3 an das entsprechend erwärmte Kathodenblech 1, wobei die Schutzleisten 3 auf der dem Kathodenblech 1 zugewandten Oberfläche angeschmolzen werden, so daß sich beim anschließenden Abkühlen eine gute Haftverbindung ergibt, wenn der Einschluß von Luftblasen zwischen dem Kathodenblech 1 und den Schutzleisten 3 unterbunden werden kann. Dies gelingt mit einem Preßwerkzeug 4, das zwei Preßbacken 5 mit gegen das Kathodenblech 1 vorgewölbten Blattfedern 6 zur Aufnahme der Schutzleisten 3 umfaßt. Diese Blattfedern 6 sind auf den Preßbacken 5 in Gleitschuhen 7 der Länge nach verschiebbar gelagert, um ein Flachdrücken der Blattfedern 6 während des Preßhubes zu ermöglichen.

Werden die Preßbacken 5 von entgegengesetzten Seiten an das Kathodenblech 1 angestellt, so werden die auf den gewölbten Blattfedern 6 aufgespannten Schutzleisten 3 zunächst im Scheitelbereich der Blattfederwölbung an das erwärmte Kathodenblech 1 angedrückt, wie dies in der Fig. 1 dargestellt ist. Während des folgenden Preßhubes werden die Schutzleisten 3 ausgehend von diesem mittleren Aufsetzbereich 8 fortschreitend der Länge nach an das Kathodenblech 1 angedrückt, weil die Blattfedern 6 zunehmend flachgedrückt werden, um schließlich über die gesamte Länge an das Kathodenblech 1 angedrückt gehalten zu werden. Nach einem Abkühlen des Kathodenblechs 1, vorzugsweise mit Hilfe von Kühlplatten, kann das Kathodenblech 1 mit den aufgebrachten Schutzleisten 3 aus dem Preßwerkzeug 4 entnommen werden.

Wie die Fig. 2 erkennen läßt, können die Blattfedern 6 entsprechend dem Sollquerschnitt der Schutzleisten 3 profiliert sein, um beispielsweise im Bereich der dem Elektrolytbad zugekehrten Längsseite der Schutzleisten 3 während des Andrückens dieser Schutzleisten 3 an das Kathodenblech 1 eine Abrundung der Längskante zu erreichen. Eine solche plastische Verformung ist aufgrund der Erwärmung der Schutzleisten 3 durch das Kathodenblech 1 ohne Schwierigkeiten möglich.

Es hat sich gezeigt, daß eine Erwärmung des Kathodenblechs auf 175 bis 195 °C ausreicht, um die Schutzleisten 3 anzuschmelzen. Der Preßdruck liegt vorzugsweise zwischen 4 bis 6 bar und wird für ca. 1 min gehalten, bevor das Kathodenblech 1 über Kühlplatten auf eine Stapeltemperatur abgekühlt wird.

Sind die Seitenränder des Kathodenblechs 1 durch U-förmig profilierte Randleisten 9 geschützt, so sichert das gegen die Enden der Schutzleisten 3 fortschreitende Andrücken der Schutzleisten an das Kathodenblech 1 auch einen formschlüssigen Anschluß der Schutzleisten 3 an die Randleisten 9, ohne eine Korrosionsgefahr im Anschlußbereich für das Kathodenblech 1 befürchten zu müssen.

## Patentansprüche

1. Verfahren zum Aufbringen einer Schutzleiste auf ein Kathodenblech zur elektrolytischen Gewinnung eines Metalls aus einer Elektrolytflüssigkeit, wobei die Schutzleiste aus Kunststoff mit Hilfe eines Preßwerkzeuges an das erwärmte Kathodenblech unter einem Anschmelzen ihrer dem Kathodenblech zugekehrten Oberfläche angedrückt und anschließend über das Kathodenblech gekühlt wird, **dadurch gekennzeichnet, daß** die Schutzleiste auf ein im Andrücksinn elastisch nachgiebiges, gegen das Kathodenblech vorgewölbtes Preßwerkzeug aufgebracht und von einem durch die Wölbung des Preßwerkzeuges bestimmten Aufsetzbereich ausgehend fortschreitend an das Kathodenblech angedrückt wird.

2. Verfahren nach Anspruch 1, **dadurch gekennzeichnet, daß** die Schutzleiste ausgehend von einem mittleren Bereich nach beiden Seiten der Länge und/oder der Breite nach fortschreitend an das Kathodenblech angedrückt wird.

3. Verfahren nach Anspruch 1 oder 2, **dadurch gekennzeichnet, daß** das Kathodenblech nach dem Andrücken der Schutzleiste durch ein Anlegen von Kühlplatten gekühlt wird.

4. Vorrichtung zur Durchführung des Verfahrens nach einem der Ansprüche 1 bis 3 mit einem Preßwerkzeug, das zumindest eine Preßbacke zum Andrücken einer Schutzleiste an eine Seite des Kathodenblechs umfaßt, **dadurch gekennzeichnet, daß** die Preßbacke (5) eine gegen das Kathodenblech (1) vorgewölbte Blattfeder (6) zur Aufnahme der Schutzleiste (3) aufweist.

5. Vorrichtung nach Anspruch 4, **dadurch gekennzeichnet, daß** die Blattfeder (6) ein dem Sollquerschnitt der Schutzleiste (3) entsprechendes Profil aufweist.

## Claims

1. Method for applying a protective strip to a cathode sheet for electrolytically obtaining a metal from an electrolytic fluid, wherein the protective plastic strip is pressed with the aid of a pressing tool onto the heated cathode sheet, whereby its surface facing the cathode sheet melts, and is subsequently cooled via the cathode sheet, **characterised in that** the protective strip is placed on a pressing tool which yields elastically in the direction of pressure and is precambered towards the cathode sheet, and said protective strip is pressed onto the cathode sheet progressively, starting from a placing area defined by the camber of the pressing tool.

2. Method according to claim 1, **characterised in that** the protective strip is pressed onto the cathode sheet progressively, starting from a middle area towards both sides along the length and / or the breadth.

3. Method according to claim 1 or 2, **characterised in that** the cathode sheet is cooled after the pressing of the protective strip through the placing of cooling plates.

4. Device for implementing the method according to one of the claims 1 to 3 with a pressing tool which comprises at least one pressing jaw for pressing a protective strip onto one side of the cathode sheet, **characterised in that** the pressing jaw (6) comprises a plate spring (6), precambered towards the cathode sheet (1), for receiving the protective strip (3).

5. Device according to claim 4, **characterised in that** the plate spring (6) comprises a profile corresponding to the reference cross-section of the protective strip (3).

## Revendications

1. Procédé pour appliquer une bande de protection sur une plaque cathodique pour l'extraction électrolytique d'un métal contenu dans un liquide électrolytique, la bande de protection en matière synthétique étant pressée à l'aide d'un outil de pressage sur la plaque de cathode chauffée, avec mise en fusion de sa surface tournée vers 7,a plaque de cathode et, ensuite, étant refroidie par l'intermédiaire de la plaque de cathode, **caractérisé par le fait que** la bande de protection est appliquée sur un outil de pressage déformable élastiquement dans le sens du pressage, pré-incurvé contre la plaque de cathode, et est pressée sur la plaque de cathode, progressivement, en partant d'une zone de placement déterminée par l'incurvation de l'outil de pressage.

2. Procédé selon la revendication 1, **caractérisé par le fait que** la bande de protection est pressée progressivement sur la plaque de cathode, en partant d'une zone centrale vers les deux côtés de la longueur et/ou de la largeur.

3. Procédé selon la revendication 1 ou 2, **caractérisé en ce que** la plaque de cathode est refroidie après pressage de la bande de protection, par une application de plaques de refroidissement.

4. Dispositif de mise en oeuvre du procédé selon l'une des revendications 1 à 3 avec un outil de pressage, comprenant au moins une mâchoire de pressage, pour presser une bande de protection sur une face de la plaque de cathode, **caractérisé par le fait que** la mâchoire de pressage (5) présente un ressort à lame (6), pré-incurvé contre la plaque de pressage (1), pour supporter la bande de protection (3).

5. Dispositif selon la revendication 4, **caractérisé par le fait que** le ressort à lame (6) présente un profil correspondant à la section transversale de consigne de la bande de protection (3).
